# NEUE EUROPÄISCHE PATENTSCHRIFT

(11) **EP 0 811 818 B2**
(45) Veröffentlichungstag und Bekanntmachung des Hinweises auf die Entscheidung über den Einspruch: **21.11.2007**
(45) Hinweis auf die Patenterteilung: 16.08.2001
(21) Anmeldenummer: 97107556.9
(22) Anmeldetag: 07.05.1997
(51) Int. Cl.: F27D 15/02, F27B 21/02, F23H 17/00, F23H 7/08, F23H 17/12

(54) **Rostplatte sowie Verfahren zur Herstellung einer Rostplatte**
Grate plate and its fabrication process
Plaque de grille et procédé pour sa fabrication

(30) Priorität: 05.06.1996 DE 19622636
(43) Veröffentlichungstag der Anmeldung: 10.12.1997
(73) Patentinhaber: KRUPP POLYSIUS AG, 59269 Beckum (DE)
(72) Erfinder: Heinemann, Otto, Dipl-Ing., 59320 Ennigerloh (DE); Niemerg, Hermann, Dipl.-Ing., 59320 Ennigerloh (DE); Bredenhöller, Norbert, 59302 Oelde (DE); Brentrup, Ludger, Dr.-Ing., 59302 Oelde (DE)
(74) Vertreter: Tetzner, Volkmar

(56) Entgegenhaltungen:
- EP-A- 0 549 816
- DE-A- 2 905 233
- DE-A- 4 103 866
- DE-A- 19 537 904
- DE-C- 3 332 592
- FR-A- 2 621 686

## Beschreibung

Die Erfindung betrifft eine Rostplatte zum Einbau in eine Rostvorrichtung für den Wärmeaustausch zwischen schüttfähigem Gut und Behandlungsgas, insbesondere zur Befestigung auf einem Rostplattenträger in einem Rostkühler, entsprechend dem Oberbegriff des Anspruches 1, sowie ein Verfahren zur Herstellung einer Rostplatte, entsprechend dem Oberbegriff des Anspruches 19.

Aus der Praxis ist es allgemein bekannt, Rostplatten der vorausgesetzten Art in verschiedene Rostvorrichtungen einzubauen, in denen ein schüttfähiges Gut, z.B. Zementmaterialien, Erzmaterialien und dgl., mit Hilfe von die Gutschicht von unten nach oben durchströmenden Gasen in der jeweils erforderlichen Weise behandelt werden. Hierbei kann es sich beispielsweise um ein Vorwärmen, Vorbrennen, Brennen und vor allem Abkühlen der genannten Materialien handeln.

In der derzeit noch nicht veröffentlichten deutschen Patentanmeldung 195 37 904.7 wird eine Rostplatte etwa der vorausgesetzten Art vorgeschlagen, durch deren Konstruktion ein besonders günstiges und gleichmäßiges Durchströmen des Behandlungsgutes und damit ein optimaler Wärmeaustausch zwischen Gut und Behandlungsgas erzielt werden soll. Zu diesem Zweck wird dort vorgeschlagen, die Gasdurchtrittskanäle in der Guttragplatte jeweils rohrleitungsartig und etwa zickzackförmig auszubilden, wobei sie sich insgesamt in Gutförderrichtung schräg von der Plattenunterseite zur Plattenoberseite erstrecken sollen.

Aus der EP-B-0 167 658 ist ferner ein kastenförmiges Rostbodenelement mit zwei seitlichen Tragstegen bekannt, die sich vertikal und in Plattenlängsrichtung erstrecken und an denen die Oberfläche bestimmende und zwischen sich feine, über die ganze Rostelementbreite durchlaufende Gasschlitze bildende, leistenförmige Körper etwa leiter- oder zinkenförmig angebracht sind. Jeweils zwei solcher leiter- oder gabelförmiger Gebilde aus seitlichen Tragstegen und Leistenkörpern sind komplementär und formschlüssig derart zusammengesteckt, daß die parallel zueinander verlaufenden Leistenkörper insgesamt eine oben ebene Guttragfläche mit den dazwischen verbliebenen Gasdurchtrittsschlitzen bilden.

Ausgehend von dem zuvor erläuterten bekannten Stand der Technik soll nach der EP-A-0 549 816 eine Rostplatte bzw. ein Rostbodenelement geschaffen werden, bei der bzw. bei dem ein Auswechseln einzelner, verschlissener Teile mit geringem Montageaufwand und materialsparend möglich ist. Das soll nun dadurch erreicht werden, daß das Rostbodenelement (Rostplatte) anders als bis dahin (nämlich gemäß EP-B-0 167 658) in einen die beiden Seitenstege miteinander verbindenden Rahmen sowie in einzelne, mit diesem Rahmen verbindbare Lamellenkörper aufgeteilt wird. Hierdurch soll dem Umstand Rechnung getragen werden, daß vor allem die Lamellenkörper einem erhöhten Verschleiß unterworfen sind und ausgewechselt werden müssen. Durch die hier vorgeschlagene Konstruktion können einzelne Lamellenkörper mit geringem Montageaufwand ersetzt werden, ohne daß gleichzeitig noch intakte Seitenstege ausgewechselt werden müssen. Betrachtet man in dieser Druckschrift den Aufbau eines Rostbodenelements, so enthält dieses als wesentliche Teile zum einen den vorzugsweise einstückigen Rahmen und eine Vielzahl von in Förderrichtung hintereinander angeordneten einzelnen Lamellenkörpern, die im zusammengebauten Zustand die Rostoberfläche bilden. Zu diesem Zweck sind die mit Abstand voneinander angeordneten Längsseitenstege des Rahmens jeweils mit in Längsrichtung verlaufenden Längsführungsprofilen versehen, während die einzelnen Lamellenkörper an ihren seitlichen Enden jeweils ein mit einem zugeordneten Längsführungsprofil zusammenwirkendes Gegenprofil aufweisen, so daß diese Lamellenkörper von der vorderen Rahmenstirnseite her in die Längsführungsprofile und damit in den Rahmen einzeln eingeschoben werden bzw. ausgewechselt werden können. Jeder Lamellenkörper besteht im wesentlichen aus einem die Rostbodenoberfläche bildenden Hauptabschnitt und einem daran angeordneten Ansatz, der im eingebauten Zustand jeweils einen benachbarten Lamellenkörper untergreift. Außerdem sind an den vorderen Kanten des Hauptabschnittes jedes Lamellenkörpers zwei Abstandsvorsprünge ausgebildet, die sich an die Hinterkanten des jeweils vorher in den Rahmen eingeschobenen Lamellenkörpers anlegen, so daß zwischen je zwei benachbarten Lamellenkörpern ein Gasdurchtrittsschlitz freibleibt. Um die Lamellenkörper im Rahmen zu sichern, wird an der vorderen Rahmenstirnseite ein besonders ausgebildeter Abschluß-Lamellenkörper eingefädelt, der einen nach unten vorstehenden Abschlußflansch besitzt, der mit der vorderen Stirnwand verschweißt oder in sonstiger Weise fest verbunden ist.

In dieser EP-A-0 549 816 ist in Sp.2, Z.44 bis 48, zwar erwähnt, daß die dort vorgeschlagene Aufteilung des Rostbodenelements es beispielsweise auch ermögliche, den Rahmen einerseits und die Lamellenkörper andererseits aus unterschiedlichen, an ihre jeweiligen Funktionen optimal angepaßten Materialien herzustellen; eine genaue Angabe dazu ist jedoch nicht gemacht worden. Hinweise dazu erhält man bei dem bekannten Stand der Technik beispielsweise in der bereits weiter oben erwähnten EP-B-0 167 658 (von der bei der zuletzt erwähnten europäischen Patentanmeldung ausgegangen wird). Dort ist nämlich in Sp.6, Z.4 bis 17, u.a. darauf hingewiesen, daß das dortige Rostbodenelement metallisch oder keramisch gegossen ausgeführt sein kann, wobei dessen die Rostoberfläche bildenden Lamellenkörper an Tragstegen angegossen sind. Außerdem sei in diesem Zusammenhang eine Literaturstelle in Walter H. Duda, CEMENT-DATA-BOOK, Bd.1, 3. Auflage (1985), S.542 (1.Abs.) genannt, in der bei der Erläuterung von Klinker-Rost-kühlern erwähnt ist, daß die Rostplatten entsprechend den thermischen und mechanischen Belastungen in der Werkstoffqualität abgestuft sind. Die Rostplatten der verschiedenen Kühlerzonen/Rostzonen werden danach aus unterschiedlichen Stahlgußarten bzw. Sonderstahlguß hergestellt.

In der DE-A-37 34 043 ist ein Rostkühler zum Kühlen von heißem Schüttgut offenbart. Hier sind kastenförmige Rostplattenträger mit ebenen oberen Deckplatten vorgesehen, die jeweils von einer ebenfalls flach ausgebildeten Rostplatte überdeckt sind, die an ihrem vorderen Ende nach unten abgewinkelt ist. In der Deckplatte des Rostplattenträgers sowie in der flach darüber angeordneten Rostplatte sind schlitzförmige Gasdurchtrittsöffnungen vorgesehen, während zwischen diesen aufeinanderliegenden beiden ebenen Platten als Verbindung zwischen den genannten Gasdurchtrittsöffnungen schlitzförmige Verbindungsöffnungen ausgebildet sind. Da die Gasdurchtrittsöffnungen in den beiden übereinanderliegenden ebenen Platten jeweils in Plattenlängsrichtung zueinander verschoben sind, soll vermieden werden, daß bei einem Ausfall der Kühlgaszufuhr Feststoffe durch die Gasdurchtrittsöffnungen nach unten durchfallen können, wobei außerdem in diesem Öffnungssystem noch Drosselorgane angeordnet werden können.

Gerade bei den beiden zuletzt genannten Rostplattenausführungen hat es sich immer wieder gezeigt, daß die mit dem Gut in Berührung kommenden Oberseiten noch relativ verschleißanfällig sind, was sich vor allem dann zeigt, wenn relativ stark schleißendes Gut, wie es beispielsweise bei abzukühlendem Zementklinker der Fall ist, auf der Rostvorrichtung bzw. einem entsprechenden Kühlrost entlangtransportiert und dabei mit Kühlgas abgekühlt werden soll.

Der Erfindung liegt daher die Aufgabe zugrunde, eine Rostplatte entsprechend dem Oberbegriff des Anspruches 1 sowie ein Verfahren zur Herstellung einer Rostplatte gemäß dem Oberbegriff des Anspruches 19 derart weiter zu verbessern, daß die Guttragplatte selbst bei stark schleißendem Gut, wie z.B. Zementklinker oder dgl., eine relativ lange Lebensdauer (hohe Standzeit) besitzt und sich dabei durch eine relativ günstige und preiswerte Fertigung auszeichnet.

Diese Aufgabe wird zum einem in konstruktiver Hinsicht durch die Kennzeichnungsmerkmale (insbesondere in Kombination miteinander) des Anspruches 1 und zum andern in verfahrenstechnischer Hinsicht durch die kennzeichnenden Merkmale des Anspruches 19 gelöst.

Vorteilhafte Ausgestaltungen und Weiterbildungen der Erfindung sind Gegenstand der Unteransprüche.

Bei der erfindungsgemäßen Konstruktion der Rostplatte ist deren Guttragplatte aus hochverschleißfest nachbearbeitetem, d.h. nachträglich hochverschleißfest gemachtem Walzstahl-Plattenmaterial hergestellt, und die Gasdurchtrittskanäle sind - im vertikalen Längsschnitt durch die Guttragplatte betrachtet - im wesentlichen geradlinig und schräg in Förderrichtung verlaufend in diese Guttragplatte eingearbeitet.

Hochverschleißfest nachbearbeitetes Walzstahl-Plattenmaterial ist zwar bereits aus dem allgemeinen Maschinenbau für verschleißgefährdete Maschinenteile bekannt, ohne daß es jedoch bisher für die Ausbildung von Guttragplatten bei Rostplatten der genannten Art zur Anwendung gekommen ist. Dies liegt vermutlich daran, daß die Guttragplatte einer solchen Rostplatte - insbesondere bei der Behandlung von stark schleißendem Gut wie Zementklinker oder dgl. - nicht nur hohen Abriebs- bzw. Verschleißangriffen, sondern auch einer erheblichen Gewichtsbelastung ausgesetzt ist, so daß entsprechend große Plattendicken für erforderlich angesehen worden sind, die jedoch das genannte Plattenmaterial relativ teuer werden lassen.

Bei den der Erfindung zugrunde liegenden praxisnahen internen Versuchen hat sich nun gezeigt, daß das erfindungsgemäß für die Herstellung der Guttragplatte verwendete, nachträglich hochverschleißfest gemachte Walzstahl-Plattenmaterial, das ohnehin aus einer Speziallegierung besteht, im Vergleich zu den bisher verwendeten, z.T. vergüteten Materialien eine unerwartet deutliche Standzeitverlängerung mit sich bringt, also wesentlich verschleißfester ist als die bisher bekannten und verwendeten Materialien für diese Guttragplatten. Aufgrund dieser Tatsache ergibt sich der große Vorteil, daß bei der erfindungsgemäßen Rostplatte die Guttragplatte aus relativ dünnem Plattenmaterial hergestellt werden kann und dabei trotzdem eine längere Lebensdauer als die bekannten Ausführungen besitzen kann. Vorteilhaft ist dabei ferner, daß für die Herstellung dieser Guttragplatte handelsübliches Plattenmaterial, nämlich das hochverschleißfest nachbearbeitete Walzstahl-Plattenmaterial verwendet werden kann.

Bei der so hergestellten Guttragplatte wird es ferner als besonders vorteilhaft angesehen, wenn - wie zum Teil bereits weiter oben erwähnt - die Gasdurchtrittskanäle im wesentlichen geradlinig und schräg in Förderrichtung verlaufend in diese Guttragplatte eingearbeitet sind. Letzteres kann auf relativ einfache, dabei aber sehr genaue und den jeweiligen Erfordernissen entsprechend angepaßte Weise geschehen, vor allem durch ein besonderes Hochenergie-Trennschnittverfahren, wie es später noch näher erläutert wird. Die Ausbildung und Ausrichtung der Gasdruchtrittskanäle sorgt dabei für ein gutes Durchdringen des auf der Guttragplatte befindlichen Gutes von dem zuzuführenden Gas (z.B. Kühlluft bei einem Kühlrost), wobei auch gleichzeitig eine gewisse Förderwirkung für das auf der zugehörigen Rostvorrichtung entlangzutransportierende Gut erzielt werden kann.

Da die Guttragplatte bei dieser erfindungsgemäßen Rostplatte - wie zuvor erläutert - aus relativ dünnem Plattenmaterial hergestellt werden kann, ist es zweckmäßig, für ihre Stabilisierung zu sorgen, so daß sich keine störenden Schwingungen während des Betriebes der zugehörigen Rostvorrichtung, z.B Rostkühler , aufbauen können. Aus diesem Grunde ist zunächst vorgesehen, daß der Plattengrundkörper innerhalb seines äußeren Rahmenaufbaus ein parallele Rahmenseitenteile fest miteinander verbindendes Stützgerüst aus Versteifungselementen aufweist, auf denen die Guttragplatte an Stellen zwischen den Gasdurchtrittskanälen abgestützt und wenigstens teilweise befestigt ist. Dieses Stützgerüst verbindet somit parallele Rahmenseitenteile, insbesondere die Längsseitenteile fest und damit ausreichend stabil miteinander, wobei die Guttragplatte mit ihrer Unterseite zusätzlich auf den Versteifungselementen dieses Stützgerüstes abgestützt und jeweils an Stellen zwischen den Gasdurchtrittskanälen wenigstens teilweise befestigt wird. Hierdurch wird auch gleichzeitig sichergestellt, daß das Behandlungsgas bzw. Kühlgas auf seinem Weg von der Plattenunterseite zur Plattenoberseite (in das zu behandelnde Gut) gar nicht oder nicht wesentlich beeinträchtigt wird.

In dem zuvor angeführten Zusammenhang ist es ferner zweckmäßig, daß die Versteifungselemente des Stützgerüstes wenigstens zum Teil in Form von mit parallelen Abständen zueinander angeordneten, sich in Plattenquerrichtung zwischen den Längsseitenteilen des äußeren Rahmenaufbaus erstreckenden Stützrippen mit einem nach oben offenen flachen Rinnenquerschnitt ausgebildet sind, wobei der eine Rinnenlängsrand jeder Stützrippe gegen die Unterseite der Guttragplatte gerichtet und mit dieser Plattenunterseite verbunden ist, während der andere Rippenlängsrand unter Ausbildung eines Gasdurchtrittsspaltes mit parallelem Abstand zur Plattenunterseite verläuft, und daß die Gasdurchtrittskanäle in der Guttragplatte sich schlitzförmig und etwa parallel zu den Stützrippen erstrecken, wobei sie an der Plattenunterseite jeweils über dem Rinnenquerschnitt der darunterliegenden Stützrippen ausmünden.

Im Hinblick auf das Verfahren zur Herstellung einer solchen Rostplatte ergibt sich aus dem Zuvorgesagten bereits, daß für die Rostplatte erfindungsgemäß ein hochverschleißfest nachbearbeitetes bzw. ein nachträglich hochverschleißfest gemachtes Walzstahl-Plattenmaterial verwendet wird und die Gasdurchtrittskanäle durch ein besonderes Hochenergie-Trennschnittverfahren in Plattenquerrichtung schlitzförmig verlaufend in die Guttragplatte eingearbeitet werden. Die Guttragplatte kann somit aus relativ kostengünstig und genau hergestellt werden.

Bei der Herstellung der erfindungsgemäßen Rostplatte ist es im Sinne einer relativ günstigen und preiswerten Fertigung vor allem der Guttragplatte sowie für einen gut verteilten und unbehinderten Durchtritt der Behandlungsgase ebenfalls von Bedeutung, daß die Gasdurchtrittskanäle möglichst wirtschaftlich und genau in die Guttragplatte eingearbeitet werden können. In vorteilhafter Weise geschieht dies durch das erwähnte Hochenergie-Trennschnittverfahren.

Als Walzstahl-Plattenmaterial können somit handelsübliche Verbundstahlplatten verwendet werden, deren oberste Schicht besonders hochverschleißfest nachgehärtet oder durch eine Hartauftragsschweißschicht gebildet ist und dabei eine Härte von etwa 58 bis 68 HRC (nach Rockwell) besitzt. Dieses Walzstahl-Plattenmaterial zeichnet sich durch eine besonders hohe Standfestigkeit aus.

Als Hochenergie-Trennschnittverfahren zum Einarbeiten der Gasdurchtrittskanäle in die Guttragplatte kann zweckmäßig ein Plasma-Brennverfahren, ein Laser-Brennverfahren, ein Hochdruck-Wasserstrahl-Abrasivstoff-Schneidverfahren oder ein anderes ähnliches hochenergetisches Trennschnittverfahren benutzt werden. In jedem Falle kann durch solche - bekannte - Trennschnittverfahren sichergestellt werden, daß auch die nachträglich hochverschleißfest ausgeführten (beispielsweise nachgehärteten oder mit Hartauftragsschweißschicht versehenen) Walzstahl-Plattenmaterialien äußerst zuverlässig, genau und wirtschaftlich mit den notwendigen Gasdurchtrittskanälen versehen werden können.

Was die Ausbildung und Anordnung der Gasdurchtrittskanäle in der Guttragplatte anbelangt, so gibt es dafür mehrere Ausführungsmöglichkeiten. So wird es für die Behandlung des Gutes generell von Vorteil sein, wenn die Gasdurchtrittskanäle - im vertikalen Längsschnitt durch die Rostplatte und somit durch die Guttragplatte betrachtet - im wesentlichen geradlinig und schräg in Gutförderrichtung verlaufend in die Guttragplatte eingearbeitet werden, wobei sie eine von der Plattenunterseite zur Plattenoberseite im wesentlichen gleichbleibende oder sich im wesentlichen gleichförmig verengende Schlitzweite erhalten können. Hierdurch kann nicht nur der Wärmeaustausch zwischen Gut und Gas, sondern auch eine gewisse Förderwirkung für das auf der zugehörigen Rostvorrichtung befindliche Gut begünstigt werden.

Weiterhin kann es dabei vorteilhaft sein, in Plattenlängsrichtung mehrere parallele Querreihen mit Gasdurchtrittskanälen - in Gutförderrichtung betrachtetzumindest in einen vorderen Längsabschnitt der Tragplatte und dabei in jeder Querreihe mehrere gleich große bzw. gleich lange Gasdurchtrittskanäle einzuarbeiten. Demgegenüber kann es in anderen Ausführungsfällen jedoch auch von Vorteil sein (beispielsweise im Sinne einer vereinfachten Fertigung), wenn die Gasdurchtrittskanäle - in Gutförderrichtung betrachtet - zumindest in den vorderen Längsabschnitt der Gutplatte eingearbeitet und dabei mehrere querverlaufende, sich jeweils schlitzförmig im wesentlichen durchgehend zwischen äußeren Rahmenseitenteilen erstreckende Gasdurchtrittskanäle in Plattenlängsrichtung mit gleichen Abständen hintereinander angeordnet werden.

Bei dieser erfindungsgemäßen Herstellung der Rostplatte wird es ferner für besonders zweckmäßig angesehen, wenn innerhalb des äußeren Rahmenaufbaues des Plattengrundkörpers ein Stützgerüst aus Versteifungselementen ausgebildet wird, auf denen die Guttragplatte an Stellen abgestützt und wenigstens teilweise befestigt wird, die sich zwischen Gasdurchtrittskanälen befinden. Diese Maßnahme erweist sich insofern als besonders vorteilhaft, als dadurch das hochverschleißfest nachbearbeitete Walzstahl-Plattenmaterial relativ dünn sein kann. Die Guttragplatte kann somit - wie bereits weiter oben angedeutet - ohne Behinderung der Gasströmung optimal abgestützt und aus relativ preisgünstigem, handelsüblichem Walzstahl-Plattenmaterial hergestellt werden, ohne daß die Gefahr eines Aufbaues unerwünschter Schwingungen in der Guttragplatte oder unerwünschte Biegebeanspruchungen darin auftreten können.

Die Erfindung sei nachfolgend anhand der Zeichnung näher erläutert. In dieser Zeichnung zeigen
- Fig.1: einen vertikalen Längsschnitt durch eine erfindungsgemäß hergestellte und auf einem Rostplattenträger befestigte Rosttplatte;
- Fig.2: eine Aufsicht auf die Rostplatte gemäß Fig. 1;
- Fig.3 und 4: Explosionsdarstellungen zweier unterschiedlicher Rostplattenausführungen, bei jeweils vertikalem Längsschnitt durch die Rostplatte;
- Fig.5: eine vertikale Längsschnittansicht durch den Plattengrundkörper, entsprechend der Linie V-V in Fig.6;
- Fig.6: eine Aufsicht auf den Plattengrundkörper gemäß Fig.5;
- Fig.7 und 8: eine vertikale Längsschnittansicht sowie eine Aufsicht der Rostplatte von einigen Ausführungsvarianten.

Bei den veranschaulichten und nachfolgend beschriebenen Ausführungsbeispielen sei jeweils angenommen, daß die erfindungsgemäße Rostplatte zum Einbau in einen Rostkühler, vorzugsweise Schubrostkühler, zum Abkühlen von stark schleißendem heißem Gut ausgeführt und bestimmt ist. Es sei an dieser Stelle jedoch auch erwähnt, daß die erfindungsgemäße Rostplatte mit gleich gutem Erfolg in andere etwa gleichartige Rostvorrichtungen eingebaut werden kann, in denen schüttfähiges Gut einem Wärmeaustausch mit Behandlungsgas, beispielsweise einem Vorwärmen oder Brennen des jeweiligen Gutes unterzogen werden soll. Einen besonders bevorzugten Einsatz dieser erfindungsgemäßen Rostplatte stellt jedoch der erwähnte Einbau in einen Rostkühler für äußerst stark schleißende Güter dar, wie es vor allem bei Zementklinker der Fall ist. Da Rostkühler der hier in Frage kommenden Art, wie z.B. Schubrostkühler oder dgl., allgemein bekannt sind, braucht auf den Aufbau eines solchen Rostkühlers hier nicht näher eingegangen zu werden.

Der generelle Aufbau der erfindungsgemäßen Rostplatte 1 sowie deren Einbau bzw. deren Befestigung auf einem Rostplattenträger 2 in einem zugehörigen Rostkühler sei zunächst anhand der Fig.1 und 2 erläutert. Dazu sei noch allgemein vorausgeschickt, daß - wie an sich bekannt - mehrere Rostplattenträger 2 in Längsrichtung des Rostkühlers bzw. des darin eingebauten Kühlrostes in entsprechender Weise hintereinander angeordnet sind, wobei diese Rostplattenträger 2 quer bzw. rechtwinklig zur Kühlerlängsrichtung und damit auch zur Förderrichtung (Pfeil 3) des zu kühlenden Gutes ausgerichtet sind. Auf jedem Rostplattenträger 2 ist dabei eine Querreihe von mehreren Rostplatten 1 - senkrecht zur Zeichenebene der Fig.1 - angeordnet, wobei die in Förderrichtung einander benachbarten Rostplatten-Querreihen sich schuppenförmig überlappen.

Die Rostplatte 1 enthält als Hauptbauteile einen Plattengrundkörper 4 mit einem äußeren Rahmenaufbau 5 sowie eine auf dem oberen Rand 5a dieses Rahmenaufbaus 5-bevorzugt durch Schweißnähte - befestigte Guttragplatte 6, die insgesamt als ebene Platte ausgeführt ist. In dieser Guttragplatte ist eine Vielzahl von im wesentlichen gleich großen und gleichartig ausgeführten Gasdurchtrittskanälen 7 ausgebildet, die durchgehend von der Plattenunterseite 6a bis zur Plattenoberseite 6b dieser Guttragplatte 6 vorgesehen sind.

Der Rostplattenträger 2 ist als Hohlkörper ausgeführt und dient neben der Anordnung und Befestigung der Rostplatten 1 auch gleichzeitig der Zuführung von Kühlgas bzw. von Kühlluft, wie es in Fig.1 durch gestrichelte Pfeile 8 angedeutet ist, so daß dieses Kühlgas (Pfeil 8) von unten her in die etwa hohlkastenartige Rostplatte 1 eingeleitet und dann durch die Gasdurchtrittskanäle 7 gleichmäßig verteilt in das auf der Oberseite der Guttragplatte 6 befindliche Kühlgut eintreten kann. Dabei erfolgt auch gleichzeitig ein gutes Abkühlen der Rostplatte selbst.

Für eine schnelle, zuverlässige und lösbare Befestigung der Rostplatte 1 auf dem Rostplattenträge 2 sorgt eine Spannschraube 9, die mit ihrem Kopfteil 9a in einen im Plattengrundkörper 4 ausgebildeten Befestigungsansatz 10 eingreift und die mit ihrem entgegengesetzten, äußeren Ende 9b durch eine Längswand 2a des Rostplattenträgers 2 2 nach außen hindurchgreift und dort mit Hilfe einer Schraubenmutter 11 verspannt ist. In Fig.1 ist auch zu erkennen, daß der in Gutförderrichtung (Pfeil 3) weisende vordere Teil der Rostplatte 1 nach unten von einer Bodenplatte 12 begrenzt ist, die eine rückwärtige Verbindungskante 12a zur formschlüssigen Verbindung mit der ihr zugewandten Längskante 2b des hohlen Rostplattenträgers 2 aufweist.

Für die Konstruktion dieser erfindungsgemäßen Rostplatte 1 ist es nun wichtig, daß die Guttragplatte 6 aus hochverschleißfest nachbearbeitetem Walzstahl-Plattenmaterial hergestellt ist, d.h. ein von vornherein bereits aus einer Speziallegierung hergestelltes Walzstahl-Plattenmaterial wird nachträglich hochverschleißfest gemacht, z.B. nachgehärtet oder mit einer Hartauftragsschweißschicht versehen. Derartiges Walzstahl-Plattenmaterial ist im Handel erhältlich, wird aber bisher nur für besondere Maschinenteile im allgemeinen Maschinenbau, nicht jedoch für Rostvorrichtungen zur Behandlung von schleißenden Gütern verwendet.

Aufgrund der äußerst hohen Verschleißfestigkeit des zuvor beschriebenen Walzstahl-Plattenmateriales, und zwar auch bei äußerst stark schleißendem Zementklinker, kann für die Herstellung der Guttragplatten dieses Walzstahl-Plattenmaterial mit einer relativ geringen Plattendicke verwendet werden. Wegen dieser auch zum Abkühlen von Zementklinker nur relativ geringen Plattendicke ist dieses an sich recht teure hochverschleißfest gemachte Walzstahl-Plattenmaterial auch für die Verwendung bei Rostplatten 1 in einem Rostkühler besonders interessant geworden.

Diese relativ dünnen Platten für die Verwendung als Guttragplatte 6 bergen jedoch die Gefahr einer starken Biegebeanspruchung seitens des auf ihnen lastenden Gutgewichtes sowie den Aufbau unerwünschter Schwingungen während des Kühlerbetriebes in sich. Um diesen Gefahren vorzubeugen, wird es bei dieser erfindungsgemäßen Rostplatte 1 gleichzeitig für zweckmäßig gehalten, daß der Plattengrundkörper 4 innerhalb seines äußeren Rahmenaufbaues 5 ein parallele Rahmenseitenteile, d.h. zumindest seine Längsseitenwände bzw. Längsseitenteile 5b und 5c fest miteinander verbindendes Stützgerüst 13 aus Versteifungselementen, nämlich Stützrippen 14 und Versteifungsstegen 15, aufweist, auf denen die Guttragplatte 6 an Stellen zwischen den Gasdurchtrittskanälen 7 abgestützt und wenigstens teilweise befestigt, vorzugsweise angeschweißt ist. Wie sich aus den Erläuterungen zu den Fig.5 und 6 (Plattengrundkörper) noch im einzelnen ergeben wird, ist auf diese Weise das Stützgerüst 13 mit einer etwa wabenförmigen Struktur (mit Rechteckwaben) aufgebaut, wodurch die Guttragplatte 6 etwa rasterförmig äußerst zuverlässig, d.h. durchbiegungs- und schwingungsfrei auf diesem Stützgerüst 13 abgestützt und befestigt ist.

Der weitere Aufbau der erfindungsgemäßen Rostplatte 1 sei nun zunächst anhand der Fig.3 und 4 näher erläutert, wobei sich die dortigen Ausführungsbeispiele vor allem nur durch die Ausbildung bzw. Herstellung der Guttragplatte 6 bzw. 6' unterscheiden, während der Plattengrundkörper 4 in beiden Beispielen gleichartig aufgebaut sein kann.

Wie bereits erwähnt worden ist, besteht das Stützgerüst 13 im wesentlichen aus den insgesamt etwa wabenförmig zusammengesetzten Stützrippen 14 und Versteifungsstegen 15. Hierbei sind die Stützrippen 14 - wie auch Fig.6 erkennen läßt - mit parallelen Abständen zueinander angeordnet, wobei sie sich in Plattenquerrichtung, d.h. rechtwinklig zur Gutförderrichtung (Pfeil 3 in Fig.1) zwischen den Längsseitenwänden bzw. Längsseitenteilen 5b und 5c des äußeren Rahmenaufbaus 5 erstrecken und mit diesen fest verbunden sind. Wie die Schnittdarstellungen in den Fig.1, 3, 4 und 5 erkennen lassen, weisen diese Stützrippen 14 zweckmäßig einen nach oben offenen flachen Rinnenquerschnitt auf, wobei der eine Rinnenlängsrand (14a) jeder Stützrippe 14 an der Plattenunterseite 6a und der andere Rinnenlängsrand (14b) einen Abstand zur Plattenunterseite 6a aufweist. Für diese Ausbildung weist bei diesen ersten Ausführungsbeispielen (Fig.1 bis 6) jede Stützrippe 14 zwei in Plattenquerrichtung verlaufende Rippenschenkel 14a und 14b auf, die mit ihren Außenrändern gleichzeitig die Rinnenränder bilden und von denen der eine, kürzere Rippenschenkel 14a jeweils gegen die Unterseite 6a der Guttragplatte 6 bzw. 6' gerichtet und mit dieser Plattenunterseite 6a fest verbunden ist, beispielsweise durch kurze Schweißnähte bzw. Schweißstellen, während der andere, längere Rippenschenkel 14b unter Ausbildung eines Gasdurchtrittsspaltes 16 (vgl. Fig.1) mit parallelem Abstand zur Plattenunterseite 6a verläuft.

Gemäß diesen ersten Ausführungsbeispielen wird es vorgezogen, daß der erwähnte Rinnenquerschnitt jeder Stützrippe 14- wie in den Fig.1, 3, 4 und 5 dargestellt - etwa in Form eines ungleichschenkligen Winkels ausgebildet ist, wobei der in Gutförderrichtung (Pfeil 3) weisende kürzere Rippenschenkel 14a fest mit der Plattenunterseite 6a verbunden ist, der längere Rippenschenkel 14b unter Einschließung eines - wie in den Fig. dargestellt - flachen spitzen Winkels - in Gutförderrichtung (Pfeil 3) - gegen die Plattenunterseite 6a schräg nach rückwärts gerichtet ansteigt und wobei beide Rippenschenkel 14a und 14b über einen bogenförmig gekrümmten Scheitelabschnitt 14c direkt ineinander übergehend miteinander verbunden sind.

Insbesondere in den vertikalen Längsschnittansichten (z.B. Fig.1, 3, 4) durch die Rostplatte 1 läßt sich gut erkennen, daß die Gasdurchtrittskanäle 7 generell von der Plattenunterseite 6a zur Plattenoberseite 6b im wesentlichen geradlinig und schräg zur Gutförderrichtung (Pfeil 3) ansteigend verlaufend in die Guttragplatte 6, 6' eingearbeitet sind.

Die Gasdurchtrittskanäle 7 erstrecken sich in der Tragplatte 6, 6' schlitzförmig und etwa parallel zu den Stützrippen 14 (jeweils senkrecht zu den Zeichenebenen der Fig.1, 3, 4 und 5 betrachtet). Die Gasdurchtrittskanäle 7 münden bei diesen ersten Ausführungsbeispielen an der Plattenunterseite 6a jeweils - vgl. insbesondere Fig.1 - über dem Rinnenquerschnitt, vorzugsweise im mittleren Bereich dieses Rinnenquerschnittes, der darunterliegenden Stützrippen 14 aus, wodurch diese Stützrippen 14 gleichzeitig eine Art Gas- bzw. Luftleitelemente (als Verlängerung bzw. Fortsetzung der Gasdurchtrittskanäle 7) bilden.

Im Hinblick auf eine besonders wirkungsvolle und gleichmäßige Beaufschlagung des abzukühlenden Gutes mit Kühlgas bzw. Kühlluft wird es für vorteilhaft angesehen, wenn - gemäß einer ersten Ausführungsform -quer zur Gutförderrichtung (Pfeil 3) mehrere im wesentlichen gleich große, schlitzförmige Gasdurchtrittskanäle 7 jeweils in einer Querreihe und mehrere solcher Querreihen in Plattenlängsrichtung (parallel zur Gutförderrichtung, Pfeil 3) mit gleich großen Abständen hintereinander und - in Gutförderrichtung (Pfeil 3) betrachtet-zumindest im vorderen Längsabschnitt der Guttragplatte 6 bzw. 6' angeordnet sind, wie es in der Aufsicht auf die Rostplatte 1 gemäß Fig.2 zu erkennen ist. Die Gasdurchtrittskanäle 7 in einander benachbarten Querreihen sind zueinander versetzt bzw. auf Lücke angeordnet.

Für eine gute Behandlungsfunktion des zu kühlenden Gutes wird es ferner als vorteilhaft angesehen, daß die Stützrippen 14 mit ihren relativ flachen Rinnenquerschnitten unterseitige Verlängerungen der darüberliegenden Gasdurchtrittskanäle 7 in einer Weise bilden, daß entsprechend der in Fig.1 angedeuteten Pfeile 8 (für das Kühlgas) jeder Gasdurchtrittskanal 7 - im vertikalen Längsschnitt durch die Rostplatte 1 betrachtet - insgesamt eine etwa zickzackförmige und dabei im wesentlichen von der Plattenunterseite 6a zur Plattenoberseite 6b schräg verlaufende Kanalform besitzt. Diese Kanalform erlaubt einerseits einen sehr wirkungsvollen Durchtritt des Kühlgases in das auf der Guttragplatte 6 befindliche Kühlgut und ermöglicht andererseits, daß evtl. durch die Gasdurchtrittskanäle 7 nach unten hindurchgelangende feinste Gutteilchen in dem nach oben offenen Rinnenquerschnitt der Stützrippen 14 aufgefangen und nach der Plattenoberseite hin zurückgeblasen werden können. Hinzu kommt eine gute Kühlwirkung auf die Rostplatte selbst.

Wie bereits weiter oben mehrfach zum Ausdruck gebracht worden ist, wird in der Herstellung der Guttragplatte 6 bzw. 6' aus einem hochverschleißfest gemachten Walzstahl-Plattenmaterial ein wichtiges Merkmal dieser erfindungsgemäßen Rostplatte 1 gesehen. Besonders preisgünstig ist es dabei, die Guttragplatte 6, 6' aus einem handelsüblichen, durch nachträgliches Härten hochverschleißfest gemachtem Walzstahl-Plattenmaterial herzustellen, bei dem zumindest eine oberste Schicht besonders hochverschleißfest nachgehärtet oder durch eine Hartauftragsschweißschicht gebildet wird und eine Härte - nach Rockwell - von etwa 58 bis 68 HRC besitzt.

Im Sinne des Zuvorgesagten sei angenommen, daß die Guttragplatte 6 im Beispiel der Fig.3 durchgehend aus dem gleichen Material besteht, nämlich aus einer handelsüblichen Hartstoffplatte bzw. einem nachträglich hochverschleißfest gemachtem, z.B. nachgehärteten, speziell legiertem Walzstahl-Plattenmaterial.

Beim Ausführungsbeispiel gemäß Fig.4 sei dagegen angenommen, daß die Guttragplatte 6' zumindest zwei unmittelbar aufeinanderliegende, eine durchgehend gleiche Schichtdicke aufweisende Schichten 6.1 bzw. 6.2 aufweist. Die untere Plattenschicht 6.1 kann aus einem spezial-legierten Walzstahl-Plattenmaterial bestehen, und auf diese untere Plattenschicht 6.1 ist die obere Plattenschicht 6.2 als besonders hochverschleißfeste Materialschicht durch Hartauftragsschweißung - in geeigneter Dicke und mit der genannten Härte - aufgetragen.

Bei Verwendung dieses relativ harten Walzstahl-Platten-materiales für die Herstellung der Guttragplatte 6 bzw. 6' ist es nun von Bedeutung, ein geeignetes Verfahren zum Einarbeiten der schlitzförmigen Gasdurchtrittskanäle 7 vorzusehen. Es wird daher vorgeschlagen, die Gasdurchtrittskanäle 7 durch ein besonderes Trennschnittverfahren in die Guttragplatten 6 bzw. 6' einzuarbeiten, was besonders vorteilhaft mit Hilfe eines an sich bekannten Plasma-Brennverfahrens sehr sauber und genau geschehen kann. Dieses Einarbeiten der Gasdurchtrittskanäle kann jedoch auch mit einem geeigneten Laser-Brennverfahren oder mit Hilfe eines anderen ähnlichen hochenergetischen Brennverfahrens oder auch mit Hilfe eines Hochdruck-Wasserstrahl-Abrasivstoff-Schneidverfahrens (bei dem einem relativ feinen, mit sehr hohem Druck zugeführten Wasserstrahl geeignete feine Abrasivstoffe, wie z.B. Korund oder dergleichen, zugegeben werden) durchgeführt werden; bei all diesen Trennschnittsverfahren läßt sich die auszuarbeitende Materialstelle sehr genau fokussieren. Es können hierdurch vergleichsweise feine bzw. enge Gasdurchtrittskanäle 7 in der erforderlichen Weise relativ maßgenau in die Guttragplatte 6 bzw. 6' eingearbeitet werden, beispielsweise mit einer lichten Schlitzweite W (Fig.3 und 4) von etwa 2,5 bis 3 mm. Dabei ist in diesen ersten Ausführungsbeispielen (vgl. Fig.1 bis 4) eine von der Plattenunterseite 6a zur Plattenoberseite 6b gleichbleibende lichte Schlitzweite W vorgesehen.

Beim Einarbeiten dieser Gasdurchtrittskanäle 7 in die Guttragplatte 6 bzw. 6' geht man dann ferner so vor, daß in Plattenlängsrichtung (in Richtung des Pfeiles 3) mehrere parallele Querreihen mit diesen Gasdurchtrittskanälen 7 - in Gutförderrichtung (Pfeil 3) betrachtet - zumindest in einem vorderen Längsabschnitt der Guttragplatte 6, 6' (wie in der Zeichnung zu erkennen ist) und in jeder dieser Querreihen mehrere gleich große bzw. lange Gasdurchtrittskanäle 7 durch ein geeignetes Hochenergie-Trennschnittverfahren (wie oben erwähnt) eingearbeitet werden, wie es in Fig.2 zu erkennen ist. Jede Querreihe erhält dabei die gewünschte Anzahl von Gasdurchtrittskanälen 7. Im Sinne einer flächenmäßig möglichst gleichmäßigen Verteilung des Behandlungsgases in der Gutschicht wird es ferner für zweckmäßig angesehen, etwa entsprechend der Darstellung in Fig.2 die Gasdurchtrittskanäle 7 in den einander benachbarten, querverlaufenden Kanalreihen jeweils auf Lücke zueinander versetzt vorzusehen.

Nachfolgend sei noch etwas näher auf die konstruktive Ausführung des Plattengrundkörpers 4 und insbesondere auf die Ausbildung des Stützgerüstes 13 eingegangen, wobei zunächst insbesondere auf die Fig.5 und 6 Bezug genommen wird, in denen nur der Plattengrundkörper 4 im vertikalen Längsschnitt und in der Aufsicht veranschaulicht ist. Form und Verlauf der rinnenförmigen Stützrippen 14 können zunächst dem entsprechen, was bereits weiter oben insbesondere anhand der Fig.3 und 4 beschrieben worden ist. In den rinnenförmigen Stützrippen 14 sind nun - über die Länge jeder Stützrippe 14 gleichmäßig verteilt - jeweils mehrere aufrechte und in Plattenlängsrichtung (also in Gutförderrichtung gemäß Pfeil 3) verlaufende Versteifungsstege 15 fest angebracht. Diese Versteifungsstege 15 sind nicht nur in Plattenquerrichtung gleichmäßig verteilt vorgesehen, sondern sie gehen auch über den Rinnenquerschnitt der zugehörigen Stützrippe 14 hinaus und verbinden jeweils zwei einander benachbarte Stützrippen 14 fest miteinander, wobei sie von dem Rinnenquerschnitt bis an die Unterseite 6a der Guttragplatte 6 bzw. 6' reichen. Auf diese Weise ist das Stützgerüst 13- wie besonders Fig.6 zeigt - etwa wabenförmig mit Rechteckwaben ausgebildet, wobei die Versteifungsstege 15 die Guttragplatte 6 bzw. 6' an Stellen zwischen einander in Plattenquerrichtung benachbarten Gasdurchtrittskanälen 7 abstützen und wenigstens teilweise, z.B. etwa rasterförmig, fest mit der Plattenunterseite 6a verbunden, vorzugsweise verschweißt sind.

Da die Gasdurchtrittskanäle 7 nach den Beispielen der Fig.1 bis 4 - wie oben erläutert - in einander benachbarten Querreihen jeweils auf Lücke zueinander versetzt sind, ist in Anpassung dazu auch das Stützgerüst 13 entsprechend ausgebildet, d.h. die Rechteckwaben seiner wabenförmigen Struktur sind ebenfalls auf Lücke zueinander versetzt angeordnet, und zwar mit in Querreihen gegeneinander versetzten Rechteckwaben aus fest miteinander verbundenen Stützrippen 14 und Versteifungsstegen 15.

Der Plattengrundkörper 4 wird nun zweckmäßig mit seinem Rahmenaufbau 5, dem darin ausgebildeten Stützgerüst 13 und dem Befestigungsansatz 10 als einstückiger Gußkörper, vorzugsweise aus legiertem Stahlguß, hergestellt, wobei also das Stützgerüst 13 aus den Stützrippen 14 und den Versteifungsstegen 15 mit dem Rahmenaufbau 5 in einem Stück gegossen wird. Dies trägt ebenfalls zu einer preisgünstigen Herstellung der Rostplatte 1 bei. Wenn der Befestigungsansatz 10 - wie in Fig.6 darge- - stellt - an wenigstens einer etwa im Bereich der Längsmitte der Rostplatte 1 bzw. des Plattengrundkörpers 4 zwischen den Stirnseitenteilen (bzw. -wänden) 5d, 5e verlaufenden Versteifungsrippe ausgebildet ist, dann sorgt auch letztere für eine zusätzliche Stabilität des Plattengrundkörpers 4.

Betrachtet man nochmals die vertikalen Längsschnittansichten in den Fig.1, 3 und 4, dann erkennt man dort ferner, daß der - in Gutförderrichtung (Pfeil 3) betrachtet - vordere Stirnseitenteil 5e des Rahmenaufbaus 5 (Plattengrundkörper 4) eine untere Verschleißkante 18 aufweist, mit der das vordere Ende dieser Rostplatte auf der Oberseite der - in der Zeichnung nicht veranschaulichten - nächstfolgenden Rostplatte entlanggleiten kann, wenn es sich um einen Schubrostkühler handelt. Aus diesem Grunde ist es dann zweckmäßig, diese untere Verschleißkante 18 aus gleichartigem hochverschleißfestem Walzstahl-Plattenmaterial herzustellen wie die Guttragplatte 6 bzw. 6'. Diese Verschleißkante 18 wird dann in eine entsprechende untere Ausnehmung des vorderen Stirnseitenteils 5a fest, jedoch im Bedarfsfalle auswechselbar angebracht.

Wie bereits weiter oben zu Beginn der Ausführungsbeschreibung erwähnt wurde, ist der in Gutförderrichtung (Pfeil 3) weisende vordere Teil der Rostplatte 1 nach unten von der Bodenplatte 12 begrenzt. Diese Bodenplatte 12 ist mit genügend großem Abstand unterhalb des Stützgerüstes 13 angeordnet, damit ein ausreichend großer Raum für die Zuführung und Verteilung von Behandlungsgas von unten her in den Bereich der Gasdurchtrittskanäle 7 gewährleistet ist. Diese Bodenplatte 12 kann ebenfalls einstückig mit dem Plattengrundkörper 4 gegossen sein. Dabei kann es für eine ausreichende Zugänglichkeit der Rostplatte 1 von unten her jedoch zusätzlich noch von Vorteil sein, wenn in dieser Bodenplatte 12 eine ausreichend große Öffnung 19 vorgesehen wird, die durch einen gesonderten, im Bedarfsfalle entfernbaren Verschlußdeckel 20 abgeschlossen ist (vgl. auch Fig.4 und 6).

Anhand der Fig.7 und 8 seien nachfolgend noch einige Ausführungsvarianten zu den oben beschriebenen Beispielen beschrieben, wobei gleiche bzw. gleichartige Teile der ersten Ausführungsbeispiele (Fig.1 bis 6) und dieser weiteren Ausführungsvarianten (Fig.7 und 8) mit denselben Bezugszeichen, ggf. unter Hinzufügung eines Doppelstriches bezeichnet werden, so daß deren nochmalige Erläuterung sich weitgehend erübrigt.

Bei der Ausführungsvariante der Rostplatte 1'' gemäß Fig.7 sei zunächst darauf hingewiesen, daß in der im wesentlichen aus gleichartigem hochverschleißfestem Walzstahl-Plattenmaterial wie bei den ersten Ausführungsbeispielen hergestellten Guttragplatte 6'' die Gasdurchtrittsknäle 7'' generell in gleicher Verteilung und Anordnung eingearbeitet sein können, wie es zuvor anhand der Fig.1 bis 4 beschrieben ist und nachfolgend noch anhand der Fig.8 erläutert wird. Die Gasdurchtrittskanäle 7'' in der Guttragplatte 6'' gemäß Fig.7 unterscheiden sich von denen der vorhergehenden Beispiele (vgl. Fig.1, 3 und 4) im wesentlichen nur dadurch, daß sie - im vertikalen Längsschnitt durch die Guttragplatte 6'' betrachtet - mit einer sich von der Plattenunterseite 6''a zur Plattenoberseite 6''b im wesentlichen gleichförmig verengenden lichten Schlitzweite W'' ausgeführt sind. Auch diese schlitzförmigen Gasdurchtrittskanäle 7'' lassen sich sehr genau und relativ einfach mit Hilfe des oben bereits erläuterten Hochenergie-Trennschnittverfahrens herstellen. Wie in der Längsschnittansicht gemäß Fig.7 gut zu erkennen ist, ergibt sich durch diese sich nach oben und vorn verengende lichte Schlitzweite gewissermaßen eine Art Düsenform, durch die im Bedarfsfalle besonders auf das sich auf der Guttragplatte 6'' befindliche Gut eingewirkt werden kann.

In Fig.7 ist noch eine weitere Ausführungsvariante veranschaulicht, die sich auf die Querschnittsform der Stützrippen 14'' bezieht, die in ihrer Anordnung und Verteilung unter der Guttragplatte 6'' sowie im Plattengrundkörper 4 bzw. in dessen äußerem Rahmenaufbau 5 genau mit dem übereinstimmen, was weiter oben anhand der Fig.1 bis 6, insbesondere anhand der Fig.5 und 6, erläutert worden ist, so daß darauf ausdrücklich verwiesen werden kann. Während anhand der Fig.1, 3, und 5 die Versteifungsrippen 14 die Querschnittsform von ungleichschenkligen Winkeln aufweisen, besitzt bei der Ausführungsvariante gemäß Fig.7 jede Stützrippe 14'' einen etwa flach-bogenförmigen, nach unten durchgebogenen Rinnenquerschnitt. Dabei ist mit Abstand über jedem dieser Rinnenquerschnitte sowie parall zur zugehörigen Stützrippe 14'' verlaufend jeweils ein wulstartiges Verengungselement 21 vorgesehen, das etwa die Form einer Halbrundleiste aufweisen kann (wie in Fig.7 gezeigt) und dabei von der Unterseite 6''a der Guttragplatte 6'' gegen den Rinnenquerschnitt derart nach unten vorsteht, daß es zusammen mit der zugehörigen Stützrippe 14'' einen unteren Kanalabschnitt 7''a bildet, in den das untere Ende des zugehörigen Gasdurchtrittskanales 7'' einmündet. Die etwa nach Art von Halbrundleisten ausgebildeten Verengungselemente 21 können als gesonderte Teile beispielsweise an der Plattenunterseite 6''a befestigt oder auch einstückig mit dem Plattengrundkörper 4 hergestellt sein.

Ansonsten sind auch bei dieser Ausführungsvariante (Fig.7) in den rinnenförmigen Stützrippen 14'' wiederum - wie anhand der Fig.5 und 6 näher erläutert - mehrere, benachbarte Stützrippen fest miteinander verbindende, bis zur Unterseite der Guttragplatte 6'' reichende, aufrechte und in Plattenlängsrichtung verlaufende Versteifungsstege 15 derart fest angebracht, daß wiederum eine wabenförmige Struktur mit gegeneinander versetzten Rechteckwaben aus Stützrippen 14'' und Versteifungsstegen 15 gebildet ist.

In bezug auf die nach unten gewölbte Querschnittsform der Stützrippen 14'' gemäß Fig.7 sei noch ergänzt, daß - wie in der Zeichnung zu erkennen ist - auch hier der eine Rinnenlängsrand jeder Stützrippe 14'' gegen die Unterseite 6''a der Guttragplatte 6'' gerichtet und damit verbunden ist, während der andere Rinnenlängsrand unter Ausbildung eines Gasdurchtrittsspaltes 16 mit parallelem Abstand zur Plattenunterseite 6''a verläuft.

Während ferner bei den ersten Ausführungsbeispielen, wie es insbesondere anhand der Fig.1 und 2 erläutert worden ist, quer zur Gutförderrichtung (Pfeil 3) mehrere im wesentlichen gleich große, schlitzförmige Gasdurchtrittskanäle 7 jeweils einer Querreihe ausgebildet sind, wird es gemäß der Ausführungsvariante in Fig.8 vorgeschlagen, daß - in Gutförderrichtung (Pfeil 3) betrachtet - zumindest in dem vorderen Längsabschnitt der Guttragplatte 6'' mehrere im wesentlichen gleich große, schlitzförmige Gasdurchtrittskanäle 7'' vorgesehen sind, die sich in diesem Fall jeweils durchgehend quer zur Gutförderrichtung (Pfeil 3) zwischen den beiden Rahmenseitenteilen 5b und 5c erstrecken und in Plattenlängsrichtung (entsprechend Gutförderrichtung, Pfeil 3) mit gleichen Abständen hintereinander sowie parallel zueinander angeordnet sind. Dies bedeutet, daß gemäß der Ausführungsvariante in Fig.8 in Querrichtung der Guttragplatte 6'' nur jeweils ein durchgehender Gasdurchtrittskanal 7'' vorhanden ist.. Das unter dieser Guttragplatte 6'' befindliche Stützgerüst 13 kann entweder genau gleichartig ausgeführt sein, wie es anhand der Fig.5 und 6 mit den Stützrippen 14 und den Versteifungsstegen 15 oder wie es anhand der Ausführungsvariante gemäß Fig.7 mit den Stützrippen 14'' und den Versteifungsstegen 15 im einzelnen erläutert worden ist. Bei dieser Ausführungsvariante stützen somit die Stützrippen 14 bzw. 14'' und die Versteifungsstege 15 wiederum die Unterseite 6''a der Guttragplatte 6'' ab, wobei lediglich die Stützrippen 14 bzw. 14'' dann zwischen zwei querverlaufenden Gasdurchtrittskanälen 7'' angeordnet sind.

## Patentansprüche

1. Rostplatte zum Einbau in eine Rostvorrichtung für den Wärmeaustausch zwischen schüttfähigem Gut und Behandlungsgas, insbesondere zur Befestigung auf einem Rostplattenträger (2) in einem Rostkühler, enthaltend
a) einen Plattengrundkörper (4) mit einem äußeren Rahmenaufbau (5) und
b) eine am oberen Rand (5a) dieses Rahmenaufbaues befestigte Guttragplatte (6, 6', 6"), auf der von ihrer Plattenunterseite (6a, 6"a) zur Plattenoberseite (6b, 6''b) durchgehende Gasdurchtrittskanäle (7, 7") ausgebildet sind,
**dadurch gekennzeichnet,**
**dass** der Plattengrundkörper (4) innerhalb seines äußeren Rahmenaufbaues (5) ein parallele Rahmenseitenteile (5b, 5c) fest miteinander verbindendes Stützgerüst (13) aus Versteifungselementen (14, 14", 15) aufweist, auf denen die Guttragplatte (6, 6', 6") abgestützt und wenigstens teilweise befestigt ist und
**dass** die Guttragplatte (6, 6', 6") aus hochverschleißfest nachbearbeitetem Walzstahl-Plattenmaterial hergestellt ist und die Gasdurchtrittskanäle (7, 7") - im vertikalen Längsschnitt durch die Guttragplatte betrachtet - im wesentlichen geradlinig und schräg in Förderrichtung (3) verlaufend in diese Guttragplatte eingearbeitet sind.

2. Rostplatte nach Anspruch 1, **dadurch gekennzeichnet, dass** die Versteifungselemente des Stützgerüstes (13) wenigstens z. T. in Form von mit parallelen Abständen zueinander angeordneten, sich in Plattenquerrichtung zwischen den Längsseitenteilen (5b, 5c) des äußeren Rahmenaufbaus (5) erstreckenden Stützrippen (14, 14") mit einem nach oben offenen flachen Rinnenquerschnitt ausgebildet sind, wobei der eine Rinnenlängsrand (14a) jeder Stützrippe (14, 14") gegen die Unterseite (6a, 6"a) der Guttragplatte (6, 6', 6'') gerichtet und mit dieser Plattenunterseite verbunden ist, während der andere Rinnenlängsrand (14b) unter Ausbildung eines Gasdurchtrittsspaltes (16) mit parallelem Abstand zur Plattenunterseite verläuft, und dass die Gasdurchtrittskanäle (7, 7'') in der Guttragplatte sich schlitzförmig und etwa parallel zu den Stützrippen (14, 14'') erstrecken, wobei sie an der Plattenunterseite jeweils über dem Rinnenquerschnitt der darrunterliegenden Stützrippe ausmünden.

3. Rostplatte nach Anspruch 2, **dadurch gekennzeichnet, dass** die Stützrippen (14, 14") mit ihren relativ flachen Rinnenquerschnitten unterseitige Verlängerungen der darüberliegenden Gasdurchtrittskanäle (7, 7") derart bilden, dass jeder Gasdurchtrittskanal - im vertikalen Längsschnitt durch die Rostplatte (1, 1") betrachtet - insgesamt eine etwa zick-zack-förmige und dabei im wesentlichen eine insgesamt schrägverlaufende Kanalform besitzt.

4. Rostplatte nach Anspruch 2, **dadurch gekennzeichnet, dass** quer zur Gutförderrichtung (3) mehrere im wesentlichen gleich große, schlitzförmige Gasdurchtrittskanäle (7) in einer Querreihe und mehrere solcher Querreihen in Plattenlängsrichtung mit gleichen Abständen hintereinander - in Gutförderrichtung betrachtet - zumindest im vorderen Längsabschnitt der Guttragplatte (6, 6') angeordnet sind.

5. Rostplatte nach Anspruch 4, **dadurch gekennzeichnet, dass** in den rinnenförmigen Stützrippen (14) mehrere, benachbarte Stützrippen fest miteinander verbindende, bis zur Unterseite (6a) der Guttragplatte (6, 6') reichende, aufrechte und in Plattenlängsrichtung verlaufende Versteifungsstege (15) in Plattenquerrichtung verteilt derart fest angebracht sind, dass das Stützgerüst (13) etwa wabenförmig ausgebildet ist und diese Versteifungsstege (15) die Guttragplatte an Stellen zwischen einander in Plattenquerrichtung benachbarten Gasdurchtrittskanälen (7) abstützen und wenigstens teilweise fest mit der Plattenunterseite (6a) verbunden, vorzugsweise verschweißt sind.

6. Rostplatte nach Anspruch 5, **dadurch gekennzeichnet, dass** die Gasdurchtrittskanäle (7) in den einander benachbarten, querverlaufenden Kanalreihen jeweils auf Lücke zueinander versetzt sind und in Anpassung dazu das Stützgerüst (13) eine wabenförmige Struktur mit in Querreihen gegeneinander versetzten Rechteckwaben aus fest miteinander verbundenen Stützrippen (14) und Versteifungsstegen (15) aufweist.

7. Rostplatte nach Anspruch 2, **dadurch gekennzeichnet, dass** - in Gutförderrichtung (3) betrachtet - zumindest im vorderen Längsabschnitt der Guttragplatte (6") mehrere im wesentlichen gleich große, schlitzförmige Gasdurchtrittskanäle (7") vorgesehen sind, die sich jeweils durchgehend quer zur Gutförderrichtung (3) zwischen den beiden Rahmenseitenteilen (5b, 5c) erstrecken und in Plattenlängsrichtung mit gleichen Abständen hintereinander sowie parallel zueinander angeordnet sind.

8. Rostplatte nach Anspruch 7, **dadurch gekennzeichnet, dass** in den rinnenförmigen Stützrippen (14") mehrere, benachbarte Stützrippen fest miteinander verbindende, bis zur Unterseite (6"a) der Guttragplatte (6") reichende, aufrechte und in Plattenlängsrichtung verlaufende Versteifungsstege (15) in Plattenquerrichtung verteilt derart fest angebracht sind, dass das Stützgerüst (13) etwa wabenförmig ausgebildet ist, wobei diese wabenförmige Struktur vorzugsweise in benachbarten Querreihen jeweils gegeneinander versetzte Rechteckwaben aus fest miteinander verbundenen Stützrippen (14") und Versteifungsstegen (15) aufweist.

9. Rostplatte nach Anspruch 2, **dadurch gekennzeichnet, dass** der Rinnenquerschnitt jeder Stützrippe (14) etwa in Form eines ungleichschenkligen Winkels ausgebildet ist, wobei der in Gutförderrichtung (3) weisende kürzere Rippenschenkel (14a) mit der Plattenunterseite (6a) verbunden ist, der längere Rippenschenkel (14b) unter Einschließung eines relativ flachen spitzen Winkels - in Gutförderrichtung (3) betrachtet - gegen die Plattenunterseite (6a) schräg nach rückwärts gerichtet ansteigt und beide Rippenschenkel (14a, 14b) über einen bogenförmig gekrümmten Scheitelabschnitt (14c) direkt miteiander verbunden sind.

10. Rostplatte nach Anspruch 2, **dadurch gekennzeichnet, dass** jede Stützrippe (14") einen etwa flach-bogenförmig nach unten durchgebogenen Rinnenquerschnitt aufweist und dass mit Abstand über jedem Rinnenquerschnitt sowie parallel zur Stützrippe (14") verlaufend jeweils ein wulstartiges Verengungselement (21) von der Unterseite (6"a) der Guttragplatte (6") gegen diesen Rinnenquerschnitt derart nach unten vorsteht, dass es zusammen mit der zugehörigen Stützrippe (14") einen unteren Kanalabschnitt (7"a) bildet.

11. Rostplatte nach Anspruch 2, **dadurch gekennzeichnet, dass** der Plattengrundkörper (4) mit seinem Rahmenaufbau (5) dem darin ausgebildeten Stützgerüst (13) und einem Ansatz (10) zur Befestigung auf einem Rostplattenträger (2) als einteiliger Gußkörper, vorzugsweise aus Stahlguß hergestellt ist.

12. Rostplatte nach Anspruch 11, **dadurch gekennzeichnet, dass** der in Gutförderrichtung (3) weisende vordere Teil der Rostplatte (1) nach unten von einer Bodenplatte (12) begrenzt ist, die mit Abstand unterhalb des Stützgerüstes (13) angeordnet ist und die eine rückwärtige Verbindungskante (12a) zur formschlüssigen Verbindung mit einem Rostplattenträger (2) sowie vorzugsweise einen gesonderten Verschlußdeckel (20) aufweist.

13. Rostplatte nach Anspruch 1, **dadurch gekennzeichnet, dass** die Gasdurchtrittskanäle (7) - im vertikalen Längsschnitt durch die Guttragplatte (6, 6") betrachtet, eine von der Plattenunterseite (6a) zur Plattenoberseite (6b) gleichbleibende lichte Schlitzweite (W) aufweisen.

14. Rostplatte nach Anspruch 1, **dadurch gekennzeichnet, dass** die Gasdurchtrittskanäle (7") - im vertikalen Längsschnitt durch die Guttragplatte (6") betrachtet - mit einer sich von der Plattenunterseite (6"a) zur Plattenoberseite (6"b) im wesentlichen gleichförmig verengenden lichten Schlitzweite (W") ausgeführt sind.

15. Rostplatte nach Anspruch 1, **dadurch gekennzeichnet, dass** die Guttragplatte (6, 6') aus einem handelsüblichen Verbundplattenmaterial hergestellt ist, bei dem zumindest die mit Behandlungsgut in Berührung kommende Oberschicht hochverschleißfest nachbearbeitet ist.

16. Rostplatte nach Anspruch 15, **dadurch gekennzeichnet, dass** die Oberschicht (6.2) des Verbundplattenmateriales durch eine Hartauftragsschweißschicht gebildet ist.

17. Rostplatte nach Anspruch 1, **dadurch gekennzeichnet, dass** die Guttragplatte (6, 6') aus einem handelsüblichen durch nachträgliches Härten hochverschleißfest gemachtem Walzstahl-Plattenmaterial hergestellt ist.

18. Rostplatte nach Anspruch 1, **dadurch gekennzeichnet, dass** - in Gutförderrichtung (3) betrachtet - der vordere Stirnseitenteil (5e) des Rahmenaufbaus (5) eine untere Verschleißkante (18) aus gleichartigem hochverschleißfestem Walzstahl-Plattenmaterial aufweist.

19. Verfahren zur Herstellung einer Rostplatte zum Einbau in eine Rostvorrichtung für den Wärmeaustausch zwischen einem schüttfähigen Gut und Behandlungsgas, insbesondere zum Einbau in einen Rostkühler, wobei in einer Guttragplatte von ihrer Plattenunterseite zur Plattenoberseite durchgehende Gasdurchtrittskanäle ausgebildet werden und die Guttragplatte auf dem oberen Rand eines äußeren Rahmenaufbaus eines Plattengrundkörpers befestigt wird,
**dadurch gekennzeichnet, dass**
a. für die Guttragplatte ein hochverschleißfest nachbearbeitetes Walzstahl-Plattenmaterial verwendet wird und
b. dass innerhalb seines äußeren Rahmenaufbaues (5) des Plattengrundkörpers (4) ein parallele Rahmenseitenteile (5b, 5c) fest miteinander verbindendes Stützgerüst (13) aus Versteifungselementen (14, 14", 15) ausgebildet wird, auf denen die Guttragplatte (6, 6', 6") abgestützt und wenigstens teilweise befestigt wird und
c. die Gasdurchtrittskanäle durch ein Hochenergie-Trennschnittverfahren in Plattenquerrichtung schlitzförmig verlaufend in die Guttragplatte eingearbeitet werden.

20. Verfahren nach Anspruch 19, **dadurch gekennzeichnet, dass** als Walzstahl-Plattenmaterial handelsübliche hochverschleißfeste Verbundstahlplatten verwendet werden, bei denen zumindest eine oberste Schicht besonders verschleißfest nachgehärtet oder durch eine Hartauftragsschweißschicht gebildet wird und eine Härte von 58 bis 68 HRC (Härte nach Rockwell) besitzt.

21. Verfahren nach Anspruch 19, **dadurch gekennzeichnet, dass** als Hochenergie-Trennschnittverfahren zum Einarbeiten der Gasdurchtrittskanäle in die Guttragplatte ein Plasma-Brennverfahren, ein Laser-Brennverfahren, ein Hochenergie-Wasserstrahl-Abrasivstoff-Schneidverfahren oder ein anderes ähnliches hochenergetisches Trennschnittverfahren benutzt wird.

22. Verfahren nach Anspruch 19, **dadurch gekennzeichnet, dass** die Gasdurchtrittskanäle - im vertikalen Längsschnitt durch die Rostplatte betrachtet - im wesentlichen geradlinig und schräg in Gutförderrichtung verlaufend in die Guttragplatte eingearbeitet werden, wobei sie eine von der Plattenunterseite zur Plattenoberseite im wesentlichen gleichbleibende oder sich im wesentlichen gleichförmig verengende Schlitzweite erhalten.

23. Verfahren nach Anspruch 19, **dadurch gekennzeichnet, dass** in Plattenlängsrichtung mehrere parallele Querreihen mit Gasdurchtrittskanälen - in Gutförderrichtung betrachtet - zumindest in einen vorderen Längsabschnitt der Guttragplatte und in jeder Querreihe mehrere gleich große Gasdurchtrittskanäle eingearbeitet werden.

24. Verfahren nach Anspruch 19, **dadurch gekennzeichnet, dass** die Gasdurchtrittskanäle - in Gutförderrichtung betrachtet - zumindest in den vorderen Längsabschnitt der Guttragplatte eingearbeitet und dabei mehrere querverlaufende, sich schlitzförmig im wesentlichen durchgehend zwischen äußeren Rahmenseitenteilen erstreckende Gasdurchtrittskanäle in Plattenlängsrichtung und mit gleichen Abständen hintereinander angeordnet werden.

25. Verfahren nach Anspruch 19, **dadurch gekennzeichnet, dass** der Plattengrundkörper (4) mit seinem Rahmenaufbau (5), dem Stützgerüst (13) und wenigstens einem Befestigungsansatz (10) als Gußkörper, vorzugsweise aus legiertem Stahlguß in einem Stück gegossen und dabei das Stützgerüst aus Versteifungselementen einerseits in Form von Stützrippen (14) und andererseits in Form von Versteifungsstegen (15) ausgebildet wird, von denen die Stützrippen in Plattenquerrichtung mit parallelen Abständen zueinander verlaufend die beiden Längsseitenteile (5b, 5c) des Rahmenaufbaus (5) fest miteinander verbinden und mit flachen Rinnenquerschnitten gestaltet werden, in die die darüberliegenden Gasdurchtrittskanäle (7) ausmünden, während die in Plattenlängsrichtung verlaufenden Versteifungsstege (15) die rinnenförmigen Stützrippen in Plattenquerrichtung unterteilen und einander benachbarte Stützrippen im Sinne einer etwa wabenförmigen Gesamtstruktur des Stützgerüstes fest miteinander verbinden, auf dem die Tragplatte (6, 6') etwa rasterförmig abgestützt und - vorzugsweise durch Schweißstellen - befestigt wird.

## Claims

1. Grate plate for incorporation in a grate apparatus for heat exchange between chargeable material and treatment gas, in particular for fixing on a grate plate carrier (2) in a grate cooler, comprising
a) a base member (4) of the plate having an external frame structure (5) and
b) a material carrier plate (6, 6', 6"), which is fixed on the upper edge (5a) of that frame structure and on which gas ducts (7, 7'') are formed and pass from the bottom of the plate (6a, 6"a) to the top of the plate (6b, 6"b),
**characterised in that**
the base member (4) of the plate has, within the external frame structure (5) thereof, a supporting frame (13) which connects parallel side elements (5b, 5c) of the frame securely to each other and which is composed of reinforcement elements (14, 14", 15), on which the material carrier plate (6, 6', 6") is supported and at least partially fixed,
and **in that** the material carrier plate (6, 6', 6'') is produced from rolled steel plate material, which is remachined in a highly wear-resistant manner, and the gas ducts (7, 7") - viewed as a vertical longitudinal section through the material carrier plate - are incorporated into the material carrier plate and extend substantially rectilinearly and obliquely in the transport direction (3).

2. Grate plate according to claim 1, **characterised in that** the reinforcement elements of the supporting frame (13) are at least partially in the form of support ribs (14, 14"), which are arranged with parallel spacing from each other and which extend in the transverse direction relative to the plate between the longitudinal side elements (5b, 5c) of the external frame structure (5) and which have an upwardly open, flat channel cross-section, wherein one longitudinal edge of the channel (14a) of each support rib (14, 14'') is directed towards the bottom (6a, 6"a) of the material carrier plate (6, 6', 6") and is connected to the bottom of that plate, whereas the other longitudinal edge of the channel (14b) extends with parallel spacing relative to the bottom of the plate and forms a passage (16) for the gas, and **in that** the gas ducts (7, 7") in the material carrier plate extend in a slot-like manner approximately parallel with the support ribs (14, 14"), the gas ducts (7, 7") opening out at the bottom of the plate above the channel cross-section of the support rib located below.

3. Grate plate according to claim 2, **characterised in that** the support ribs (14, 14") form, with their relatively flat channel cross-sections, lower extensions of the gas ducts (7, 7") located above in such a manner that each gas duct - viewed as a vertical longitudinal section through the grate plate (1, 1'') - has overall a duct shape which is approximately zig-zag-like and which, substantially, is at the same time inclined overall.

4. Grate plate according to claim 2, **characterised in that**, transversely to the transport direction of the material (3), a plurality of slot-shaped gas ducts (7), which are substantially of the same size, are arranged in a transverse row, and several such transverse rows are arranged with identical spacing behind each other in the longitudinal direction of the plate - viewed in the transport direction of the material - at least in the front longitudinal portion of the material carrier plate (6, 6').

5. Grate plate according to claim 4, **characterised in that** several upright reinforcement webs (15), which connect adjacent support ribs securely to each other and which extend as far as the bottom (6a) of the material carrier plate (6, 6') and which extend in the longitudinal direction of the plate, are securely fitted, distributed in the transverse direction relative to the plate, in the channel-shaped support ribs (14) in such a manner that the supporting frame (13) is approximately in the form of a honeycomb and those reinforcement webs (15) support the material carrier plate at points between gas ducts (7), which are adjacent to each other in the transverse direction relative to the plate, and are securely connected, preferably welded, to the bottom of the plate (6a) at least in parts.

6. Grate plate according to claim 5, **characterised in that** the gas ducts (7) in the transversely extending rows of ducts, which are adjacent to each other, are offset relative to each other in a staggered manner and, in a matching manner, the supporting frame (13) has a honeycomb structure having rectangular honeycombs, which are offset in transverse rows relative to each other, composed of support ribs (14), which are securely connected to each other, and reinforcement webs (15).

7. Grate plate according to claim 2, **characterised in that** - viewed in the transport direction of the material (3) - there are provided, at least in the front longitudinal portion of the material carrier plate (6''), several slot-shaped gas ducts (7"), which are substantially of the same size and which extend continuously transversely relative to the transport direction of the material (3) between the two side elements (5b, 5c) of the frame and which are arranged parallel with each other and behind each other in the longitudinal direction of the plate with identical spacing.

8. Grate plate according to claim 7, **characterised in that** several upright reinforcement webs (15), which connect adjacent support ribs securely to each other and which extend as far as the bottom (6''a) of the material carrier plate (6") and which extend in the longitudinal direction of the plate, are securely fitted, distributed in the transverse direction relative to the plate, in the channel-shaped support ribs (14") in such a manner that the supporting frame (13) is approximately in the form of a honeycomb, that honeycomb structure preferably having rectangular honeycombs, which are offset relative to each other in adjacent transverse rows, composed of reinforcement webs (15) and support ribs (14") which are securely connected to each other.

9. Grate plate according to claim 2, **characterised in that** the channel cross-section of each support rib (14) is approximately in the form of an unequal angle, the shorter lateral side of the rib (14a), which is directed in the transport direction of the material (3), being connected to the bottom of the plate (6a), the longer lateral side of the rib (14b) rising, directed obliquely backwards, towards the bottom of the plate (6a) and enclosing a relatively flat acute angle - viewed in the transport direction of the material (3) - and both lateral sides of the rib (14a, 14b) being connected directly to each other via a crown portion (14c) which is bent into a curve.

10. Grate plate according to claim 2, **characterised in that** each support rib (14") has a channel cross-section, which is curved downwards approximately in the form of a shallow arc, and **in that** a respective bead-like narrowing element (21), extending with spacing above each channel cross-section and parallel with the support rib (14"), projects downwards from the bottom (6"a) of the material carrier plate (6") relative to that channel cross-section in such a manner that the respective narrowing element (21) forms, together with the associated support rib (14"), a lower duct portion (7"a).

11. Grate plate according to claim 2, **characterised in that** the base member (4) of the plate is produced, preferably from cast steel, as an integral cast element with the frame structure (5) thereof, the supporting frame (13) formed therein and a projection (10) for fixing on a grate plate carrier (2).

12. Grate plate according to claim 11, **characterised in that** the front portion, directed in the transport direction of the material (3), of the grate plate (1) is delimited at the bottom by a base plate (12) which is arranged with spacing below the supporting frame (13) and which has a rear connection edge (12a) for positive connection to a grate plate carrier (2) and preferably a separate closure cover (20).

13. Grate plate according to claim 1, **characterised in that** the gas ducts (7) - viewed as a vertical longitudinal section through the material carrier plate (6, 6'') - have a clear slot width (W) which remains constant from the bottom of the plate (6a) to the top of the plate (6b).

14. Grate plate according to claim 1, **characterised in that** the gas ducts (7") - viewed as a vertical longitudinal section through the material carrier plate (6") - are produced with a clear slot width (W") which narrows in a substantially uniform manner from the bottom of the plate (6"a) to the top of the plate (6"b).

15. Grate plate according to claim 1, **characterised in that** the material carrier plate (6, 6') is produced from a conventional composite plate material, in which at least the top layer, which comes into contact with treatment material, is remachined in a highly wear-resistant manner.

16. Grate plate according to claim 15, **characterised in that** the top layer (6.2) of the composite plate material is formed by a hard-facing weld coating.

17. Grate plate according to claim 1, **characterised in that** the material carrier plate (6, 6') is produced from a conventional rolled steel plate material which is made highly wear-resistant by subsequent hardening.

18. Grate plate according to claim 1, **characterised in that** - viewed in the transport direction of the material (3) - the front end face portion (5e) of the frame structure (5) has a lower abrasion edge (18) of highly wear-resistant rolled steel plate material of the same type.

19. Method for manufacturing a grate plate for incorporation in a grate apparatus for heat exchange between a chargeable material and treatment gas, in particular for incorporation in a grate cooler, gas ducts being formed in a material carrier plate and extending from the bottom thereof to the top thereof and the material carrier plate being fixed on the upper edge of an external frame structure of a base member of the plate, **characterised in that**
a) a rolled steel plate material, which is remachined in a highly wear-resistant manner, is used for the material carrier plate and
b) within the external frame structure of the base member of the plate, a supporting frame which connects parallel side elements (5b, 5c) of the frame securely to each other is formed from reinforcement elements, on which the material carrier plate is supported and at least partially fixed and
c) the gas ducts are incorporated into the material carrier plate, extending in the form of slots in the transverse direction of the plate, by a high-energy separating cut process.

20. Method according to claim 19, **characterised in that** conventional highly wear-resistant composite steel plates are used as the rolled steel plate material, wherein at least a top layer is hardened in a particularly wear-resistant manner or is formed by a hard-facing weld coating and has a hardness of from 58 to 68 HRC (Rockwell hardness).

21. Method according to claim 19, **characterised in that** a plasma combustion method, a laser combustion method, a high-energy water-jet abrasive cutting method or another similar high-energy separating cut method is used as the high-energy separating cut method for incorporating the gas ducts into the material carrier plate.

22. Method according to claim 19, **characterised in that** the gas ducts - viewed as a vertical longitudinal section through the grate plate - are incorporated into the material carrier plate extending substantially rectilinearly and obliquely in the transport direction of the material, the gas ducts receiving a slot width which, from the bottom of the plate to the top of the plate, remains substantially constant or narrows substantially uniformly.

23. Method according to claim 19, **characterised in that**, in the longitudinal direction of the plate, several parallel transverse rows having gas ducts - viewed in the transport direction of the material - are incorporated at least into a front longitudinal portion of the material carrier plate and several gas ducts of identical size are incorporated in each transverse row.

24. Method according to claim 19, **characterised in that** the gas ducts - viewed in the transport direction of the material - are incorporated at least into the front longitudinal portion of the material carrier plate and several gas ducts, which extend transversely and which extend in the form of slots substantially continuously between outer lateral elements of the frame, are arranged behind each other with identical spacing in the longitudinal direction of the plate.

25. Method according to claim 19, **characterised in that** the base member (4) of the plate with its frame structure (5), the supporting frame (13) and at least one fixing projection (10) is cast integrally as a casting element, preferably of alloyed cast steel, and the supporting frame is formed from reinforcement elements, on the one hand, in the form of support ribs (14) and, on the other hand, in the form of reinforcement webs (15), of which the support ribs, extending in the transverse direction of the plate with parallel spacing from each other, securely connect the two longitudinal side elements (5b, 5c) of the frame structure (5) to each other and are formed with flat channel cross-sections, into which the gas ducts (7) located above open out, whereas the reinforcement webs (15), which extend in the longitudinal direction of the plate, divide the channel-shaped support ribs in the transverse direction of the plate and securely connect support ribs, which are adjacent to each other, to each other in the sense of an approximately honeycombed overall structure of the supporting frame, on which the carrier plate (6, 6') is supported approximately in the manner of a grid and is fixed - preferably by welds.

## Revendications

1. Plaque de grille conçue pour être intégrée dans un dispositif à grilles assurant l'échange thermique entre une matière en vrac et un gaz de traitement, notamment pour être fixée sur un support (2) de plaques de grilles dans un refroidisseur à grilles, comprenant
a) un corps de base (4) muni d'une structure extérieure d'encadrement (5), et
b) une plaque (6, 6', 6") de support de matière, fixée au bord supérieur (5a) de cette structure d'encadrement, et sur laquelle sont ménagés des canaux (7, 7") de circulation gazeuse, ininterrompus depuis sa face inférieure (6a, 6"a) jusqu'à la face supérieure (6b, 6"b) de ladite plaque,
**caractérisée par le fait**
**que** le corps de base (4) de ladite plaque présente, à l'intérieur de sa structure extérieure d'encadrement (5), un châssis de soutien (13) qui assure la solidarisation mutuelle rigide de parties latérales parallèles d'encadrement (5b, 5c), et consiste en des éléments de rigidification (14, 14", 15) sur lesquels la plaque (6, 6', 6") de support de matière prend appui, et est au moins partiellement fixée ;
**que** la plaque (6, 6', 6") de support de matière est fabriquée à partir d'un matériau en plaques d'acier laminé soumis à traitement ultérieur de haute résistance à l'usure, et les canaux (7, 7") de circulation gazeuse - considérés en coupe longitudinale verticale passant par la plaque de support de matière - sont pratiqués, dans cette plaque de support de matière, de manière à s'étendre pour l'essentiel en ligne droite et à l'oblique dans la direction du convoyage (3).

2. Plaque de grille selon la revendication 1, **caractérisée par le fait que** les éléments de rigidification du châssis de soutien (13) sont réalisés, au moins en partie, sous la forme de nervures d'appui (14, 14'') agencées à des distances parallèles les unes des autres, s'étendant, dans la direction transversale de la plaque, entre les parties longitudinales (5b, 5c) de la structure extérieure d'encadrement (5), et munies d'une section transversale en forme de rigole aplatie ouverte vers le haut, sachant que l'un (14a) des bords longitudinaux de la rigole de chaque nervure d'appui (14, 14") est orienté en direction de la face inférieure (6a, 6"a) de la plaque (6, 6', 6'') de support de matière et est relié à cette face inférieure, tandis que l'autre bord longitudinal (14b) de la rigole s'étend parallèlement à distance de la face inférieure de la plaque, en réservant un interstice (16) de circulation gazeuse ; et **par le fait que** les canaux (7, 7") de circulation gazeuse s'étendent, dans la plaque de support de matière, en forme de fentes et à peu près parallèlement aux nervures d'appui (14, 14''), en débouchant à chaque fois, à la face inférieure de la plaque, au-dessus de la section transversale en rigole de la nervure d'appui sous-jacente.

3. Plaque de grille selon la revendication 2, **caractérisée par le fait que** les nervures d'appui (14, 14'') forment, par leurs sections transversales en rigoles relativement aplaties, des prolongements situés aux faces inférieures des canaux sus-jacents (7, 7") de circulation gazeuse, de façon telle que chaque canal de circulation gazeuse possède globalement - considéré en coupe longitudinale verticale passant par la plaque de grille (1, 1") -, une configuration sensiblement en zigzag et dans ce cas, pour l'essentiel, une configuration s'étendant globalement à l'oblique.

4. Plaque de grille selon la revendication 2, **caractérisée par le fait que** plusieurs canaux (7) de circulation gazeuse, revêtant la forme de fentes pour l'essentiel de taille identique, sont agencés en une rangée transversale transversalement à la direction (3) de convoyage de la matière, et plusieurs rangées transversales de ce genre sont agencées en succession avec des espacements identiques dans la direction longitudinale de la plaque, au moins sur le tronçon longitudinal antérieur de la plaque (6, 6') de support de matière - en considérant dans la direction du convoyage de la matière -.

5. Plaque de grille selon la revendication 4, **caractérisée par le fait que**, dans les nervures d'appui (14) en forme de rigoles, plusieurs membrures verticales de rigidification (15) reliant fermement les unes aux autres des nervures d'appui voisines et s'étendant dans la direction longitudinale de la plaque, jusqu'à la face inférieure (6a) de la plaque (6, 6') de support de matière, sont implantées rigidement, avec répartition dans la direction transversale de la plaque, de façon telle que le châssis de soutien (13) soit de réalisation sensiblement alvéolaire, et ces membrures de rigidification (15) offrent un appui à la plaque de support de matière dans des zones situées entre des canaux (7) de circulation gazeuse voisins les uns des autres dans la direction transversale de la plaque, et sont reliées rigidement à la face inférieure (6a) de la plaque, au moins en partie, de préférence par soudage.

6. Plaque de grille selon la revendication 5, **caractérisée par le fait que** les canaux (7) de circulation gazeuse sont respectivement agencés avec décalage mutuel en quinconce dans les rangées de canaux mutuellement voisines, s'étendant transversalement, et le châssis de soutien (13) présente, en vue d'une adaptation à cet agencement, une structure alvéolaire à alvéoles rectangulaires décalés les uns des autres dans des rangées transversales, et constitués de nervures d'appui (14) et de membrures de rigidification (15) reliées fermement les unes aux autres.

7. Plaque de grille selon la revendication 2, **caractérisée par le fait que** sont prévus, au moins sur le tronçon longitudinal antérieur de la plaque (6'') de support de matière - en considérant dans la direction (3) du convoyage de la matière -, plusieurs canaux (7") de circulation gazeuse qui revêtent la forme de fentes pour l'essentiel de même taille, s'étendent à chaque fois d'un trait transversalement à la direction (3) du convoyage de la matière, entre les deux parties latérales d'encadrement (5b, 5c) et sont agencés en succession à intervalles égaux, dans la direction longitudinale de la plaque, ainsi que parallèlement les uns aux autres.

8. Plaque de grille selon la revendication 7, **caractérisée par le fait que**, dans les nervures d'appui (14'') en forme de rigoles, plusieurs membrures verticales de rigidification (15), reliant fermement les unes aux autres des nervures d'appui voisines et s'étendant dans la direction longitudinale de la plaque, jusqu'à la face inférieure (6''a) de la plaque (6") de support de matière, sont implantées rigidement, avec répartition dans la direction transversale de la plaque, de façon telle que le châssis de soutien (13) soit de réalisation sensiblement alvéolaire, cette structure alvéolaire comprenant des alvéoles rectangulaires qui sont, de préférence, respectivement décalés les uns des autres dans des rangées transversales voisines, et sont constitués de nervures d'appui (14") et de membrures de rigidification (15) reliées rigidement les unes aux autres.

9. Plaque de grille selon la revendication 2, **caractérisée par le fait que** la section transversale en rigole de chaque nervure d'appui (14) est sensiblement réalisée sous la forme d'un angle scalène, sachant que la branche plus courte (14a) de la nervure, orientée dans la direction (3) du convoyage de la matière, est reliée à la face inférieure (6a) de la plaque, que la branche plus longue (14b) de ladite rainure, décrivant un angle aigu relativement aplati, monte avec inclinaison vers l'arrière en direction de la face inférieure (6a) de la plaque - en considérant dans la direction (3) du convoyage de la matière -, et que les deux branches (14a, 14b) de la nervure sont directement reliées l'une à l'autre par l'intermédiaire d'une zone culminante (14c) à courbure en arc de cercle.

10. Plaque de grille selon la revendication 2, **caractérisée par le fait que** chaque nervure d'appui (14'') présente une section transversale en rigole accusant un fléchissement vers le bas sensiblement en forme d'arc de cercle aplati ; et **par le fait qu'**un élément respectif de rétrécissement (21) du type bourrelet, s'étendant à distance au-dessus de chaque section transversale en rigole, ainsi que parallèlement à la nervure d'appui (14''), fait saillie vers le bas en direction de cette section transversale en rigole, à partir de la face inférieure (6"a) de la plaque (6") de support de matière, de telle sorte qu'il forme un segment inférieur de canalisation (7''a) conjointement à la nervure d'appui (14'') associée.

11. Plaque de grille selon la revendication 2, **caractérisée par le fait que** le corps de base (4) de ladite plaque est fabriqué en tant que corps monobloc venu de coulée, de préférence en de la fonte d'acier, avec sa structure d'encadrement (5), le châssis de soutien (13) ménagé dans cette dernière, et un appendice (10) destiné à la fixation sur un support (2) de plaques de grilles.

12. Plaque de grille selon la revendication 11, **caractérisée par le fait que** la partie antérieure de ladite plaque de grille (1), orientée dans la direction (3) de convoyage de la matière, est délimitée vers le bas par une plaque de fond (12) qui est disposée à distance au-dessous du châssis de soutien (13) et présente une arête postérieure de solidarisation (12a) en vue de la liaison par concordance de formes avec un support (2) de plaques de grilles, ainsi que, de préférence, un couvercle obturateur (20) distinct.

13. Plaque de grille selon la revendication 1, **caractérisée par le fait que** les canaux (7) de circulation gazeuse - considérés en coupe longitudinale verticale passant par la plaque (6, 6'') de support de matière - possèdent une largeur intérieure de fente (W) constante depuis la face inférieure (6a) de la plaque jusqu'à la face supérieure (6b) de ladite plaque.

14. Plaque de grille selon la revendication 1, **caractérisée par le fait que** les canaux (7'') de circulation gazeuse - considérés en coupe longitudinale verticale passant par la plaque (6'') de support de matière - sont réalisés munis d'une largeur intérieure de fente (W") se rétrécissant, pour l'essentiel, de manière uniforme depuis la face inférieure (6"a) de la plaque jusqu'à la face supérieure (6"b) de ladite plaque.

15. Plaque de grille selon la revendication 1, **caractérisée par le fait que** la plaque (6, 6') de support de matière est fabriquée à partir d'un matériau composite en plaques courant dans le commerce, dans lequel au moins la couche supérieure, entrant en contact avec une matière à traiter, est soumise à un traitement ultérieur de haute résistance à l'usure.

16. Plaque de grille selon la revendication 15, **caractérisée par le fait que** la couche supérieure (6.2) du matériau composite en plaques est formée d'une couche soudée en un revêtement dur.

17. Plaque de grille selon la revendication 1, **caractérisée par le fait que** la plaque (6, 6') de support de matière est fabriquée à partir d'un matériau en plaques d'acier laminé, courant dans le commerce, rendu hautement résistant à l'usure par trempe ultérieure.

18. Plaque de grille selon la revendication 1, **caractérisée par le fait que** - en considérant dans la direction (3) de convoyage de la matière - la partie frontale antérieure (5e) de la structure d'encadrement (5) possède une arête inférieure d'usure (18) en un matériau en plaques d'acier laminé de type similaire, hautement résistant à l'usure.

19. Procédé pour la fabrication d'une plaque de grille conçue pour être intégrée dans un dispositif à grilles, en vue de l'échange thermique entre une matière en vrac et un gaz de traitement, notamment pour l'intégration dans un refroidisseur à grilles, sachant que des canaux de circulation gazeuse sont pratiqués dans une plaque de support de matière, de manière ininterrompue depuis sa face inférieure jusqu'à la face supérieure de ladite plaque, et que la plaque de support de matière est fixée sur le bord supérieur d'une structure extérieure d'encadrement d'un corps de base de la plaque,
**caractérisé par le fait que**
a) pour constituer la plaque de support de matière, l'on utilise un matériau en plaques d'acier laminé soumis à traitement ultérieur de haute résistance à l'usure, et
b) un châssis de soutien, ménagé à l'intérieur de la structure extérierure d'encadrement du corps de base de la plaque, qui assure la solidarisation mutuelle rigide de parties latérales parallèles d'encardrement (5b, 5c), est constitué par des éléments de rigidification sur lesquels 1a plaque de support de matière prend appui et est fixée au moins partiellement.
c) les canaux de circulation gazeuse sont pratiqués dans la plaque de support de matière par un procédé de sectionnement à haute énergie, en s'étendant sous la forme de fentes dans la direction transversale de la plaque.

20. Procédé selon la revendication 19, **caractérisé par le fait qu'**on utilise, en tant que matériau en plaques d'acier laminé, des plaques d'acier composite hautement résistantes à l'usure, courantes dans le commerce, dans lesquelles au moins une couche supérieure extrême est soumise à trempe ultérieure pour résister particulièrement bien à l'usure, ou est formée d'une couche de revêtement dur déposée par soudage, et présente une dureté de 58 à 68 HRC (dureté selon Rockwell).

21. Procédé selon la revendication 19, **caractérisé par le fait qu'**on applique, en tant que procédé de sectionnement à haute énergie pour pratiquer les canaux de circulation gazeuse dans la plaque de support de matière, un procédé de brûlage au plasma, un procédé de brûlage au laser, un procédé de coupe par substances abrasives et projection d'eau sous haute énergie, voire un autre procédé de sectionnement similaire à haute énergie.

22. Procédé selon la revendication 19, **caractérisé par le fait que** les canaux de circulation gazeuse - considérés en coupe longitudinale verticale passant par la plaque de support de matière - sont pratiqués, dans la plaque de support de matière, en s'étendant pour l'essentiel rectilignement et obliquement dans la direction de convoyage de la matière, ce qui leur confère une largeur de fente pour l'essentiel constante depuis la face inférieure de la plaque jusqu'à la face supérieure de ladite plaque, ou se rétrécissant pour l'essentiel uniformément.

23. Procédé selon la revendication 19, **caractérisé par le fait que** plusieurs rangées transversales parallèles de canaux de circulation gazeuse sont pratiquées dans la direction longitudinale de la plaque, au moins sur un tronçon longitudinal antérieur de la plaque de support de matière - en considérant dans la direction de convoyage de la matière -, et plusieurs canaux de circulation gazeuse de taille identique sont pratiqués dans chaque rangée transversale.

24. Procédé selon la revendication 19, **caractérisé par le fait que** les canaux de circulation gazeuse - considérés dans la direction de convoyage de la matière - sont pratiqués au moins sur le tronçon longitudinal antérieur de la plaque de support de matière et, dans ce cas, plusieurs canaux de circulation gazeuse à étendue transversale, s'étendant pour l'essentiel en forme de fentes ininterrompues entre des parties latérales extérieures d'encadrement, sont agencés dans la direction longitudinale de la plaque et en succession mutuelle à intervalles égaux.

25. Procédé selon la revendication 19, **caractérisé par le fait que** le corps de base (4) de la plaque est un corps venu de coulée d'une seule pièce, de préférence en fonte d'acier allié, avec sa structure d'encadrement (5), le châssis de soutien (13) et au moins un appendice de fixation (10), sachant que ledit châssis de soutien est réalisé à partir d'éléments de rigidification revêtant, d'une part, la forme de nervures d'appui (14) et, d'autre part, la forme de membrures de rigidification (15), parmi lesquelles les nervures d'appui, s'étendant à des distances mutuellement parallèles dans la direction transversale de la plaque, relient rigidement l'une à l'autre les deux parties longitudinales (5b, 5c) de la structure d'encadrement (5), et sont configurées avec des sections transversales en rigoles aplaties dans lesquelles débouchent les canaux sus-jacents (7) de circulation gazeuse, tandis que les membrures de rigidification (15), s'étendant dans la direction longitudinale de la plaque, subdivisent les nervures d'appui en forme de rigoles dans la direction transversale de la plaque, et relient rigidement les unes aux autres des nervures d'appui mutuellement voisines, en vue d'obtenir une structure d'ensemble sensiblement alvéolaire du châssis de soutien sur lequel la plaque de support (6, 6') prend appui sensiblement en forme de quadrillage, et est fixée - de préférence par des zones soudées -.
